# DEMANDE DE BREVET EUROPEEN

(11) **EP 4 764 724 A1**
(43) Date de publication de la demande: **24.06.2026**
(21) Numéro de dépôt: 24221431.0
(22) Date de dépôt: 19.12.2024
(51) Int. Cl.: G04B 19/14

(54) **MONTRE ET MÉTHODE POUR LA FIXATION DU CADRAN À LA PLATINE DE LA MONTRE**

(71) Demandeur: ETA SA Manufacture Horlogère Suisse, 2540 Grenchen (CH)
(72) Inventeur: SCHNEIDER, Gautier, 2000 Neuchâtel (CH); RÜFENACHT, Christian, 2503 Bienne (CH)
(74) Mandataire: ICB SA

(57) **Abrégé**

Une montre selon l'invention comprend un mouvement comportant une platine (1). Le cadran (2) de la montre est attaché à la platine. Le cadran comprend des pieds (3) de cadran fixés à la face arrière du cadran (2). Les pieds sont insérés dans des orifices (4) qui traversent la platine de sa face avant (5) à sa face arrière (6). Les orifices (4) comprennent une butée périphérique (7), de préférence située en retrait de la face arrière (6) de la platine, de sorte que les extrémités (11) des pieds s'éloignent desdites butée (7). Des éléments fixateurs (13), par exemple des écrous, sont montés sur les pieds (3) du côté desdites extrémités, avec l'addition d'éléments d'amortissement axial (14) disposés entre les éléments fixateurs (13) et les butées (7) des orifices (4). Les éléments d'amortissement (14) sont produits d'un matériau flexible et ces éléments sont partiellement comprimés entre les éléments fixateurs (13) et lesdites butées (7), de manière à amortir les effets de chocs frontaux sur l'ensemble de la platine et le cadran.

## Description

### Domaine technique

L'invention concerne le domaine de l'horlogerie. L'invention concerne en particulier la fixation du cadran d'une montre à la platine du mouvement de la montre.

### Arrière-plan technologique

Dans l'industrie horlogère, la fixation du cadran est effectuée souvent par des systèmes de fixation à verrous ou à clés qui attachent le cadran à la platine du mouvement de la montre. Par la rigidité des systèmes de fixation de ce type, le cadran devient susceptible aux dégradations générées par des chocs. Pratiquement l'intégralité de l'énergie, notamment de chocs frontaux, est transmise au cadran, ce qui peut provoquer des fissures du dernier.

Il serait donc désirable de disposer d'une solution qui permet de mieux protéger le cadran des chocs effectués sur la montre.

### Résumé de l'invention

L'invention a pour objectif de proposer une solution pour les problèmes décrits ci-dessus. Cet objectif est atteint par une montre et par les méthodes selon les revendications annexées.

Une montre selon l'invention comprend un mouvement comportant une platine. Le cadran de la montre est attaché à la platine. Le cadran comprend des pieds de cadran fixés à la face arrière du cadran. Les pieds sont insérés dans des orifices qui traversent la platine de sa face avant à sa face arrière. Les orifices comprennent une butée périphérique, de préférence située en retrait de la face arrière de la platine, de sorte que les extrémités des pieds s'éloignent de ladite butée. Des éléments fixateurs, par exemple des écrous, sont montés sur les pieds du côté desdites extrémités, avec l'addition d'éléments d'amortissement axial disposés entre les éléments fixateurs et les butées des orifices. Les éléments d'amortissement sont produits d'un matériau flexible et ces éléments sont partiellement comprimés entre les éléments fixateurs et lesdites butées, de manière à amortir les effets de chocs frontaux sur l'ensemble de la platine et le cadran.

Selon des formes d'exécution spécifiques, la montre comprend en outre des éléments d'amortissement latéral, disposés entre les pieds du cadran et la paroi des orifices, de manière à diminuer également l'effet de chocs latéraux.

### Brève description des figures

L'invention sera décrite ci-après de manière plus détaillée à l'aide des dessins annexés, donnés à titre d'exemples nullement limitatifs, dans lesquels :
- la figure 1 représente une vue de la face arrière de la platine d'une montre selon une forme d'exécution de l'invention, avec le cadran de la montre attaché à la face avant de la platine ;
- la figure 2 est une vue en coupe de l'assemblage représentée à la figure 1 ;
- la figure 3 est un détail de la vue en coupe représentée à la figure 2, pour illustrer la position d'un des éléments d'amortissement axial configurés pour amortir un choc frontal sur le cadran ;
- la figure 4 représente une forme d'exécution de l'invention, comprenant en outre des éléments d'amortissement latéral disposés entre les pieds du cadran et la platine.

### Description détaillée de l'invention

La figure 1 est une vue en plan de la face arrière de la platine 1 d'une montre selon une forme d'exécution de l'invention. Le cadran 2 de la montre est attaché à la face avant de la platine. À la figure 2 on voit une coupe dans le plan A-A indiqué à la figure 1. Le plan A-A de la section passe par les axes centraux des deux pieds 3 du cadran.

La façon dont l'un des pieds 3 du cadran 2 est attaché à la platine 1 est illustrée en détail à la figure 3, l'autre pied étant attaché de la même manière. Le pied 3 est fixé sur la face arrière du cadran 2, par exemple par soudage, chassage ou équivalent. Le pied 3 est inséré dans un orifice 4 qui traverse la platine 1 de sa face avant 5 à sa face arrière 6. L'orifice traversant 4 comprend une butée périphérique 7 disposée entre une première portion 4a de l'orifice qui s'étend entre la face avant 5 de la platine 1 et la butée 7, et une deuxième portion 4b qui s'étend entre la butée 7 et la face arrière 6 de la platine 1. Dans des plans de section perpendiculaires à l'axe central 10 de l'orifice 4, la surface de la section de la première portion 4a de l'orifice est inférieure à la surface de la section de la deuxième portion 4b de l'orifice. Or, la butée 7 est visible et joignable à partir de la face arrière 6 de la platine 1 quand l'orifice 4 est vide. À la figure 1 on voit que les orifices 4 se trouvent proche du bord extérieur de la platine 1, de sorte que la deuxième portion 4b des orifices est partiellement ouverte latéralement, à proximité dudit bord extérieur, alors que la première portion 4a est entourée complètement du matériau de la platine. Dans d'autres formes d'exécution, les orifices 4 peuvent se situer plus loin du bord de la platine, de sorte que la deuxième portion 4b est également entourée complètement du matériau de la platine 1.

À la figure 3, on voit que l'extrémité 11 du pied 3 du cadran 2 s'éloigne par rapport à la butée 7 quand le pied est inséré dans l'orifice 4 jusqu'à ce que le cadran 2 vient s'installer sur la face avant 5 de la platine 1. La partie du pied 3 qui s'étend au-delà de la butée 7 de l'orifice est pourvue d'une portion à filetage extérieur 12. Un écrou 13 pourvu d'un taraudage correspondant au filetage extérieur du pied est vissé sur le pied. Entre l'écrou 13 et la butée 7 de l'orifice, un élément d'amortissement axial 14 est disposé sous la forme d'une bague 'O' torique en un matériau flexible. La bague 14 est partiellement comprimée entre l'écrou 13 et la butée 7 de l'orifice 4. Grâce à l'élasticité de l'élément d'amortissement 14, l'attachement entre le cadran 2 et la platine 1 est moins susceptible au transfert de chocs frontaux. Ceci diminue le risque de fissures du cadran à cause desdits chocs.

Une compression partielle est définie dans le cadre de cette description comme une compression qui maintient l'élément d'amortissement dans un état flexible qui permet d'amortir les chocs frontaux tout en maintenant le cadran sur la platine. Le degré de compression dépend des dimensions de l'ensemble et du choix du matériau pour les éléments d'amortissement. Un exemple d'un matériau utilisable dans le cadre de l'invention est le matériau Hytrel^{®}7246 du producteur Celanese. Des dimensions applicables mais non-limitatives pour la bague torique 14 dans des formes d'exécution de l'invention, sont par exemple les suivantes : diamètre interne entre 0,5 et 0,7 mm. Diamètre de la bague en section (diamètre du 'O') : environ 0,3 mm. Les pieds 3 ainsi que le écrous 13 peuvent être produits en acier ou en tout autre matériau équivalent qui permet les fonctionnalités décrites ci-dessus.

Dans la forme d'exécution représentée, on voit que le pied 3 est également pourvu d'une butée périphérique 15 disposée entre la portion à filetage 12 du pied et le reste du pied qui consiste en une partie cylindrique 16. L'écrou 13 est vissé sur le pied 3 jusqu'à ce que ledit écrou s'installe de manière fixe contre la butée 15 du pied. À ce moment l'écrou 13 est en contact direct avec la butée 15. L'équivalent d'un contact direct pourrait être réalisé par l'addition d'un élément solide entre l'écrou 13 et la butée 15, par exemple une rondelle. Dans le cadre de cette description, ce type de contact est défini comme contact indirect.

Quand le pied 3 est complètement inséré dans l'orifice 4, la position de la butée 15 du pied par rapport à la butée 7 de l'orifice est conçue pour que la bague 14 soit partiellement comprimée entre l'écrou 13 fixé et la butée 7 de l'orifice. Cette configuration assure que l'écrou 13 puisse être vissé contre la butée 15 par une force de fixation prédéfinie et nécessaire pour assurer l'attachement du cadran 2. En même temps, cette force génère une compression prédéfinie de la bague torique 14. Cette configuration est avantageuse puisqu'elle permet d'appliquer un effet d'amortissement bien défini en fonction de l'élasticité du matériau de la bague.

La position des pieds 3 et des orifices 4 détermine l'orientation du cadran 2 par rapport à la platine 1. De préférence, dans la forme d'exécution représentée à la figure 3, l'un des orifices 4 est circulaire (vue en section), et configuré pour recevoir l'un des pieds 3 du cadran essentiellement sans jeu entre la portion cylindrique 16 dudit pied et la paroi 21 de l'orifice, tandis que l'autre orifice est oblong. Cette configuration permet d'ajuster légèrement l'orientation du cadran et de s'assurer que le cadran 2 soit fixé à la platine 1 sans l'introduction de contraintes qui pourraient endommager le cadran.

Selon une forme d'exécution, un amortissement latéral est réalisé en plus de l'amortissement axial décrit ci-dessus. Un exemple d'une telle forme d'exécution est représenté à la figure 4.

La figure 4 représente une vue en coupe dans un plan comprenant l'axe central 10 d'un des pieds 3 du cadran 2. Comme dans la forme précédente, la bague d'amortissement axial 14 est disposée entre l'écrou 13 et la butée 7 de l'orifice 4. En plus, une deuxième bague 20 est disposée entre la partie cylindrique 16 du pied 3 et la paroi intérieure 21 de l'orifice 4. La bague 20 sert d'élément d'amortissement latéral, apte à amortir des chocs latéraux effectués sur la montre.

Dans la forme représentée, le pied 3 est pourvue d'une tête 17 à diamètre élevé par rapport à la partie 16, la tête 17 étant fixée sur le cadran 2. En outre, l'orifice 4 est pourvue d'un logement radial 18 pour recevoir la deuxième bague torique 20 dans ce logement. Les dimensions et la position du logement 18 sont configurées pour que la bague 20 puisse être disposé dans le logement 18 essentiellement sans être comprimée en direction axiale du pied 3, tandis que latéralement, la bague 20 est partiellement comprimée entre la partie 16 du pied 3 et la paroi 21 de l'orifice 4. Selon la forme d'exécution représentée à la figure 4, le fond 18a du logement 18, vu à partir de la face avant 5 de la platine 1, est produit en forme conique. Cet arrangement facilite le maintien de la bague 20 en direction axiale entre le fond 18a du logement 18 et la tête 17 du pied 3.

Dans la forme d'exécution représentée à la figure 4, les deux orifices 4 sont de préférence circulaires (vue en section). Les éléments d'amortissement latéral 20 vont automatiquement centrer les pieds 3 du cadran sans risque de contraintes.

Certaines caractéristiques des formes d'exécution décrites ci-dessus ne limitent pas la portée de l'invention, qui n'est définie que par les revendications annexées. Par exemple, au lieu d'écrous 13 on peut également utiliser d'autres éléments fixateurs, tels que des rivets ou des éléments attachés sur les pieds 3 par sertissage ou chassage.

Sur les dessins on voit que pour chacun des orifices 4, la butée 7 de l'orifice est située en retrait par rapport à la face arrière 6 de la platine 1 et que la face extérieure de l'écrou 13 est au ras de ladite face arrière 6 quand l'écrou 13 est fixé sur le pied 3 du cadran. Ceci implique que la position de la butée 7 et les dimensions de l'écrou 13 sont choisies telles que ledit positionnement au ras de la face arrière 6 soit obtenu.

Il n'est néanmoins pas exclu de la portée de l'invention d'avoir des écrous (ou équivalents) dont la face extérieure n'est pas au ras de la face arrière 6 de la platine. Ceci peut être le cas par exemple quand la distance entre la butée 7 et la face arrière 6 est moindre que la hauteur des écrous 13. Dans un cas extrême qui est également incluse dans la portée de l'invention, la butée de l'orifice coïncide avec la face arrière 6 de la platine, i.e. les écrous (ou équivalents) se trouves au dessus de la face arrière 6 de la platine quand le cadran est attaché.

Le nombre de pieds de cadran est de préférence deux, mais il n'est pas exclu de la portée de l'invention d'avoir plus que deux pieds de cadran attachés à la platine à la manière décrite ci-dessus ou équivalente.

Une montre selon l'invention est produite par un processus de fabrication qui comprend une méthode pour attacher le cadran 2 à la platine 1 du mouvement de la montre. Une méthode pour assembler le cadran 2 et la platine 1 selon la forme d'exécution représentée aux figure 1 à 3 ou ses équivalentes comprend les étapes suivantes :
- positionner la platine 1, face arrière 6 cachée, sur une surface de support. La surface est de préférence horizontale,
- ensuite, poser la cadran 2 sur la face avant 5 de la platine, par l'insertion des pieds 3 du cadran dans les orifices 4 de la platine, obtenant ainsi un assemblage non-fixe,
- renverser l'assemblage non-fixe sur la surface de support,
- ensuite, disposer les éléments d'amortissement axial sur les pieds du cadran. Dans le cas des figures 1 à 3, les bagues toriques 14 sont mis autour des pieds 3, jusqu'à ce les bagues entrent en contact avec les butées 7 des orifices 4,
- ensuite, fixer les éléments fixateurs sur les extrémités des pieds jusqu'à la compression partielle des éléments d'amortissement axial. Dans le cas des figures 1 à 3, les écrous 13 sont vissés contre les butées 15 des pieds du cadran. Cette action effectue automatiquement une compression prédéfinie des bagues toriques 14.

Une méthode préférée pour assembler le cadran 1 et la platine selon la forme d'exécution représentée aux figure 4 comprend les étapes suivantes :
- positionner la platine, face arrière cachée, sur une surface de support, de préférence horizontale,
- ensuite, disposer les éléments d'amortissement latéral sur les pieds du cadran. Dans le cas de la figure 4, les bagues toriques 20 sont mis autour des pieds 3 du cadran, jusqu'à ce que les bagues entrent en contact avec les têtes 17 des pieds,
- ensuite, poser la cadran 2 sur la face avant 5 de la platine, par l'insertion des pieds 3 du cadran dans les orifices 4 de la platine, obtenant ainsi un assemblage non-fixe,
- renverser l'assemblage non-fixe sur la surface de support,
- ensuite, disposer les éléments d'amortissement axial 14 sur les pieds du cadran,
- fixer les éléments fixateurs 13 sur les extrémités des pieds jusqu'à la compression partielle des éléments d'amortissement axial.

## Revendications

1. Une montre comprenant un mouvement comportant une platine (1), la platine ayant une face avant (5) et une face arrière (6), et un cadran (2) attaché à la face avant de ladite platine,
**caractérisé en ce que** le cadran est attaché à la platine par l'intermédiaire de :
- au moins deux pieds (3) fixés au cadran, lesdits pieds étant insérés dans des orifices (4) qui traversent la platine (1), chacun des orifices (4) étant pourvu d'une butée périphérique (7), les pieds étant insérés de sorte que les extrémités (11) des pieds s'éloignent depuis ladite butée (7),
- des éléments fixateurs (13) montés respectivement sur les pieds (3) du côté desdites extrémités (11) des pieds, de manière à attacher le cadran (2) à la platine (1),
- des éléments d'amortissement axial (14) produits en un matériau flexible, disposés entre les éléments fixateurs (13) et les butées périphériques (7) des orifices (4) et partiellement comprimés entre lesdits éléments fixateurs (13) et lesdites butées (7).

2. Une montre selon la revendication 1, dans laquelle :
- chacun des pieds (3) est également pourvu d'une butée périphérique (15),
- les éléments fixateurs (13) sont en contact physique direct ou indirect avec les butées (15) des pieds.

3. Une montre selon la revendication 1 ou 2, dans laquelle les pieds (3) du cadran (2) sont pourvus de portions filetées (12) du côté desdites extrémités (11), et dans laquelle les éléments fixateurs (13) sont des écrous vissés sur les portions filetées (12) des pieds.

4. Une montre selon l'une quelconque des revendications précédentes, dans laquelle les éléments d'amortissement axial sont des bagues toriques (14) disposées autour des pieds (3) du cadran (2).

5. Une montre selon l'une quelconque des revendications précédentes, dans laquelle la butée périphérique (7) des orifices (4) est disposée en retrait par rapport à la face arrière (6) de la platine (1).

6. Une montre selon la revendication 5, dans laquelle les éléments fixateurs (13) ont une face extérieure qui est au ras de la face arrière (6) de la platine (1).

7. Une montre selon l'une quelconque des revendications précédentes, comprenant en outre une pluralité d'éléments d'amortissement latéral (20) disposés latéralement entre les pieds (3) du cadran et la paroi (21) des orifices (4), les éléments d'amortissement latéral étant partiellement comprimés entre lesdits pieds (3) et ladite paroi (21).

8. Une montre selon la revendication 7, dans laquelle les éléments d'amortissement latéral sont des bagues toriques (20) disposées autour des pieds (3) du cadran (2).

9. Une montre selon la revendication 7 ou 8, dans laquelle chacun des orifices (4) est pourvu d'un logement radial (18) configuré pour recevoir l'élément d'amortissement latéral (20) disposé autour du pied (3) inséré dans l'orifice.

10. Une montre selon la revendication 9, dans laquelle chacun des pieds (3) comprend une tête (17) à diamètre élevé par rapport à une portion cylindrique (16) du pied, et dans laquelle l'élément d'amortissement latéral (20) est disposé entre la tête (17) du pied et le fond (18a) dudit logement (18).

11. Une montre selon la revendication 10, dans laquelle le fond (18a) dudit logement (18) est de forme conique.

12. Une montre selon l'une quelconque des revendications 7 à 11, dans laquelle les orifices (4) ont une section circulaire dans un plan perpendiculaire au pieds (3) du cadran.

13. Une méthode pour assembler le cadran (2) et la platine (1) d'une montre selon l'une quelconque des revendications 1 à 6, la méthode comprenant les étapes suivantes :
- positionner la platine (1), face arrière (6) cachée, sur une surface de support,
- ensuite, poser la cadran (2) sur la face avant (5) de la platine, par l'insertion des pieds (3) du cadran dans les orifices (4) de la platine, obtenant ainsi un assemblage non-fixe,
- renverser l'assemblage non-fixe sur la surface de support,
- ensuite, disposer les éléments d'amortissement axial (14) sur les pieds (3) du cadran,
- ensuite, fixer les éléments fixateurs (13) sur les extrémités des pieds (3) jusqu'à la compression partielle des éléments d'amortissement axial (14).

14. Une méthode pour assembler le cadran et la platine d'une montre selon l'une quelconque des revendications 7 à 12, la méthode comprenant les étapes suivantes :
- positionner la platine (1), face arrière (6) cachée, sur une surface de support,
- disposer les éléments d'amortissement latéral (20) sur les pieds (3) du cadran,
- ensuite, poser le cadran (2) sur la face avant (5) de la platine, par l'insertion des pieds (3) du cadran dans les orifices (4) de la platine, obtenant ainsi un assemblage non-fixe,
- renverser l'assemblage non-fixe sur la surface de support,
- ensuite, disposer les éléments d'amortissement axial (14) sur les pieds (3) du cadran,
- ensuite, fixer les éléments fixateurs (13) sur les extrémités des pieds (3) jusqu'à la compression partielle des éléments d'amortissement axial (14).
